# EUROPÄISCHE PATENTSCHRIFT

(11) **EP 2 049 431 B1**
(45) Veröffentlichungstag und Bekanntmachung des Hinweises auf die Patenterteilung: **24.03.2010**
(21) Anmeldenummer: 07801430.5
(22) Anmeldetag: 17.07.2007
(51) Int. Cl.: B67B 3/00

(54) **VERSCHLIEßMASCHINE**
CAPPING MACHINE
CAPSULEUSE

(30) Priorität: 31.07.2006 DE 102006035279
(43) Veröffentlichungstag der Anmeldung: 22.04.2009
(73) Patentinhaber: KHS AG, 44143 Dortmund (DE)
(72) Erfinder: VOLKER, Till, 65719 Hofheim am Taunus (DE)
(86) Internationale Anmeldenummer: PCT/EP2007/006324
(87) Internationale Veröffentlichungsnummer: WO 2008/014883

(56) Entgegenhaltungen:
- EP-A- 1 273 551
- EP-A- 1 529 751

## Beschreibung

Die Erfindung bezieht sich auf eine Verschließmaschine gemäß Oberbegriff Patentanspruch 1.

Verschließmaschinen zum Verschließen von Behältern, beispielsweise von Flaschen, sind in unterschiedlichsten Ausführungen bekannt, insbesondere auch als Maschinen umlaufender Bauart, bei denen am Umfang eines um eine vertikale Maschinenachse umlaufend angetriebenen Rotors mehrere Verschließpositionen gebildet sind, und zwar jeweils mit einem Verschließwerkzeug, mit dem unter Verwendung eines Antriebs der jeweilige, beispielsweise zuvor auf eine Mündung des zu verschließenden Behälters aufgesetzte Verschluss an diesem Behälter fixiert wird. Bekannt sind dabei insbesondere auch Verschließmaschinen zum Verschließen von Behältern mit Schraubverschlüssen, die dann nach dem Aufsetzen auf eine Behältermündung mittels des von dem Antrieb (z.B. Spindelantrieb) der betreffenden Verschließposition rotierend angetriebenen und als Verschließerkonus ausgebildeten Verschließwerkzeug auf ein an der Behältermündung ausgebildetes Gewinde aufgeschraubt werden. Beim Verschließen werden das jeweilige Verschließwerkzeug und der Behälter relativ zueinander bewegt, und zwar beispielsweise durch einen Antrieb, z.B, auch in Form einer Hubsteuerung.

Eine derartige Verschließmaschine wurde beispielsweise durch die EP 1 529 751 A1 vorgestellt. Diese Schrift stellt ein Verfahren zum Betrieb einer Verschließmaschine und eine entsprechende Verschließmaschine zum Verschließen von Behältern mit Schraubkappen durch Aufschrauben vor, wobei jeder Verschließposition ein Behälterträger und eine an einem unteren Ende mit einem Schraubkopf versehene um eine Achse drehbar gelagerte Schraubwelle aufweist. Dabei ist weiterhin jede dieser Schraubwellen mit einem einigen Antriebsmotor antreibbar, wobei weiterhin vorgesehen ist, dass oberhalb der Verschließposition ein mit der Hauptsäule umlaufender Monatgeraum gebildet ist. Zwar bietet eine Verschleißmaschine entsprechend der EP 1 529 751 A1 durch die ebenfalls vorgeschlagene Verwendung von Servo-, Schritt- oder Synchronmotoren, die Möglichkeit Drehzahl, Drehrichtung und das Drehmoment der Schraubspindel automatisch, d.h. ohne manuelle Eingriffe an verschiedenste zu verschließende Behälter anzupassen, doch sieht diese Schrift keine Möglichkeit zur Anpassung der Schraubköpfe an unterschiedliche zu verschließende Behälter vor. Dieses ist, insbesondere vor dem Hintergrund ständig kleiner werdender Losgrößen, als nachteilig anzusehen.

Erforderlich ist bei Verschließmaschinen, dass die Verschließwerkzeuge jeweils an die Art und/oder Größe der Verschlüsse angepasst sind, sodass bei einer Umstellung der Verschließmaschine von einer Verschlussart- und/oder -größe auf eine andere Verschlussart und/oder -größe (Formatwechsel) auch ein Wechseln der Verschießwerkzeuge an sämtlichen Verschließpositionen einer Verschließmaschine erforderlich ist, was bisher einen zeit- und arbeitsaufwendigen Werkzeugwechsel bedeutet.

Aufgabe der Erfindung ist es, diesen Nachteil zu beheben. Zur Lösung dieser Aufgabe ist eine Verschließmaschine entsprechend dem Patentanspruch 1 ausgebildet.

Bei der erfindungsgemäßen Verschließmaschine sind jeder Verschließposition wenigstens zwei Verschließwerkzeuge zugeordnet, die mit einem Werkzeugträger zwischen einer Arbeitsposition, an der das betreffende Verschließwerkzeug das Verschließen der Behälter bewirkt, und einer Bereitstellungsposition bewegbar sind.

Hierdurch besteht die Möglichkeit, jeder Verschließposition wenigstens zwei Verschließwerkzeuge zuzuordnen, die für zwei unterschiedliche Verschlussarten und/oder -größen geeignet sind, so dass ein schneller und unproblematischer Formatwechsel möglich ist.

Dabei können sich die Verschließwerkzeuge sämtlicher Verschließpositionen oder aber zumindest einer Gruppe von Verschließpositionen sich an einem gemeinsamen Werkzeugträger befinden, sodass dann durch Bewegen dieses Werkzeugträgers oder der für mehrere Verschließpositionen gemeinsamen Werkzeugträger ein Formatwechsel möglich ist.

Bei einer bevorzugten Ausführungsform sind die Verschließwerkzeuge an einem ringförmigen Träger vorgesehen, der die vertikale Maschinenachse konzentrisch umschließt und für den Werkzeugwechsel um diese Maschinenachse so gedreht bzw. geschwenkt wird, dass sämtliche vor dem Formatwechsel in der Arbeitsposition befindlichen Verschließwerkzeuge eines ersten Typs nach dem Formatwechsel durch ein Verschließwerkzeug eines zweiten Typs ersetzt sind, welches sich vor dem Formatwechsel in einer Bereitstellungsposition befand.

Die Verschließwerkzeuge sind beispielsweise als Verschließerkonen für die Verarbeitung von Drehverschlüssen ausgebildet und hierfür jeweils um eine Werkzeugachse drehbar am Werkzeugträger gehalten. Spätestens am Beginn jedes Verschließvorganges oder aber bereits beim Bewegen eines Verschließwerkzeugs in die Arbeitsposition wird dieses antriebsmäßig mit dem Antrieb einer Verschraub- und Verschließeinheit der betreffenden Verschließposition verbunden, mit der (Verschraub- und Verschließeinheit) das Verschließwerkzeug dann beim Verschließen rotierend angetrieben wird. Um ein Ankoppeln der Verschließwerkzeuge an die jeweilige Verschraub- und Verschließeinheit zuverlässig zu erreichen, sind bevorzugt Mittel vorgesehen, die die Verschließwerkzeuge in der Bereitstellungsposition in wenigstens einer vorgegebenen Drehstellung arretieren, sodass jedes aus einer Bereitstellungsposition in die Arbeitsposition bewegte Verschließwerkzeug dort eine für ein Ankoppeln der Verschraub- und Verschließeinheit erforderliche Drehstellung aufweist.

Weiterbildungen der Erfindung sind Gegenstand der Unteransprüche. Die Erfindung wird im Folgenden anhand der Figuren an einem Ausführungsbeispiel näher erläutert. Es zeigen:
- Fig. 1: eine mit einem Schraubverschluss verschlossene Flasche;
- Fig. 2: in vereinfachter Darstellung und in Draufsicht eine Verschließmaschine umlaufender Bauart;
- Fig. 3: eine der Verschraub- oder Verschließeinheiten der Verschließmaschine der Figur 2;
- Fig. 4: in Teildarstellung eine Seitenansicht auf den um eine vertikale Maschinenachse umlaufend antreibbaren Rotor und zwei dort vorgesehene Verschließeinheiten, zusammen mit an einem Werkzeugträger vorgesehenen Verschließwerkzeugen bzw. Verschließerkonen für die Verschießeinheiten, wobei zu beachten ist, dass die Bauteile zur Verbesserung der Übersichtlichkeit in einer Art Demontagezeichnung dargestellt sind;
- Fig. 5: eine Draufsicht auf einen die Verschließerkonen aufweisenden ringförmigen Werkzeugträger;
- Fig. 6: ein ringförmiges Zentrier- und Arretierelement der Verschließmaschine.

In den Figuren ist 1 ein Behälter in Form einer Flasche, die durch einen aufgeschraubten, in der Figur 1 geschnitten dargestellten Verschluss 2 in Form einer Kappe verschlossen ist. Das Verschließen der Flaschen 2 erfolgt in der dem Fachmann grundsätzlich bekannten Weise in einer Verschließmaschine 3, von der in der Figur 2 nur schematisch ein um eine vertikale Maschinenachse umlaufend angetriebener Rotor 4 dargestellt ist, an dessen Umfang mehrere Verschließpositionen 5 gebildet sind. Die zu verschließenden Flaschen 1 werden an einem Flascheneinlauf 3.1 des Verschließers jeweils einer Verschließposition 5 zugeführt. Die verschlossenen Flaschen 1 werden an einem Flaschenauslauf 3.2 der jeweiligen Verschließposition 5 entnommen und einer weiteren Verwendung zugeführt.

Auf dem Winkelbereich der Drehbewegung (Pfeil A) des Rotors 4 zwischen dem Flascheneinlauf 3.1 und dem Flaschenauslauf 3.2 wird auf jede Flasche 1 zunächst ein Verschluss 2 aufgesetzt und dieser dann auf das an der jeweiligen Flachenmündung ausgebildete Gewinde 1.1 zum Verschließen der Flasche 1 aufgeschraubt.

Zum Aufbringen der Verschlüsse 2 auf die Flaschen 1 weist jede Verschließposition 5 eine Verschließeinheit 6 auf, die u.a. aus einem Antrieb 7 und aus einer von diesen Antrieb nach unten frei weg stehenden und mit ihrer Achse parallel zur vertikalen Maschinenachse MA orientierten Spindel 8 besteht. Jede Spindel 8 bildet an ihrem unteren freien Ende einen Kupplungsabschnitt 8.1, der bei der dargestellten Ausführungsform als Steg oder Passfeder ausgeführt ist. Das untere Ende jeder Spindel 8 ist in einem am Rotor 4 befestigten Zentrier- und Arretierring 9 geführt, der mit seiner Achse achsgleich mit der Maschinenachse MA angeordnet ist. Unterhalb des Ringes 9 ist ein ringförmiger Werkzeugträger 10 angeordnet, welcher ebenfalls die vertikale Maschinenachse MA konzentrisch umschließt bzw. achsgleich mit dieser Maschinenachse angeordnet ist.

Im Werkzeugträger 10 sind mehrere Verschließerkonen 11 und 12 frei drehbar gelagert, und zwar jeweils um eine vertikale Achse parallel zur Maschinenachse MA. Die Verschließerkonen 11 und 12 sind an unterschiedliche Größen der Verschlüsse 2 angepasst, und zwar derart, dass die Verschließerkonen 11 für Verschlüsse 2 mit kleinerem Durchmesser und die Verschließerkonen 12 für Verschlüsse mit größerem Durchmesser passend ausgeführt sind.

Wie insbesondere die Figur 5 zeigt, sind die Verschließerkonen 11 und 12 in Umfangsrichtung des Werkzeugträgers 10 so angeordnet, dass sämtliche Verschließerkonen 11 und 12 jeweils den gleichen radialen Abstand von der Mittelachse des Werkzeugträgers 10 und damit auch von der Maschinenachse MA aufweisen, wobei dieser radiale Abstand gleich dem Abstand ist, den die Achsenspindeln 8 von der Maschinenachse MA besitzen. Wie die Figur 5 weiterhin zeigt, sind die Verschließerkonen 11 und 12 in Umfangsrichtung des Werkzeugträgers 10 einander abwechselnd vorgesehen, und zwar in der Art, dass jeweils ein Verschließerkonus 11 und ein Verschließerkonus 12 ein Verschließerkonuspaar bzw. eine Verschließerkonusgruppe bilden, die bezogen auf die vertikale Maschinenachse MA einen Winkelbereich einnimmt, der kleiner ist als der Achsabstand zweier in Umfangsrichtung des Rotors 4 aufeinander folgender Verschließeinheiten 6. Weiterhin ist die Anzahl der Verschließerkonusgruppen gleich der Anzahl der Verschließeinheiten 6, sodass jeder Verschließeinheit bei der dargestellten Ausführungsform ein Verschließerkonus 11 und ein Verschließerkonus 12 zugeordnet ist.

Durch Drehen bzw. Schwenken des Werkzeugträgers 11 um die Maschinenachse MA kann somit wahlweise ein Verschließerkonus 11 oder ein Verschließerkonus 12 am unteren Ende der zugehörigen Spindel 8 achsgleich mit dieser, d.h. in einer Arbeitsposition positioniert werden, und zwar insbesondere auch so, dass der Kupplungsabschnitt 8.1 jeder Spindel 8 in einen Kupplungsabschnitt 11.1 bzw. 12.1 des jeweiligen in der Arbeitsposition befindlichen Verschließerkonus 11 bzw. 12 eingreift. Bei der Ausbildung der Kupplungsabschnitte 8.1 als Feder oder Steg sind die Kupplungsabschnitte 11.1 und 12.1 an der Oberseite der Verschließerkonen 11 und 12 jeweils als passender Schlitz ausgeführt. Die von elektrischen Stellrotoren gebildeten Antriebe 7 der Verschließeinheiten 6 sind so angesteuert bzw. ausgebildet, dass die Spindeln 8 nach jedem Verschließ- oder Verschraubvorgang oder aber zur Einleitung eines Formatwechsels eine Ausgangs- oder Wechselposition einnehmen, in der jeder Kupplungsabschnitt 8.1 mit seinen größeren, in vertikalen Ebenen orientierten Oberflächenseiten 8.1.1 tangential zum Umfang bzw. zur Drehrichtung A des Rotors 4 orientiert ist.

An der Unterseite weist der Zentrier- und Arretierring 9 einen leisten- oder federartigen Vorsprung 9.1 auf, der dort, wo die jeweilige Spindel 8 mit ihrem unteren Ende in einer Bohrung 13 des Ringes 9 oder einer dort angeordneten Lagerung geführt ist, bei 14 unterbrochen ist, sodass dann in jeder Unterbrechung 14 der Kupplungsabschnitt 8.1 einer Spindel 8 aufgenommen ist und in der Ausgangs- oder Wechselposition der jeweiligen Verschließeinheit 6 bzw. der Spindel 8 die Oberflächenseiten 8.1.1 jedes Kupplungsabschnittes 8.1 ihre Fortsetzung in einer Seitenfläche 9.1.1 des Vorsprunges 9.1 finden.

Abweichend von dem in der Figur 4 zur Verbesserung der Übersichtlichkeit dargestellten Demontagezustand reich der Vorsprung 9.1 im Montagezustand jeweils in den Kupplungsabschnitt 11.1 bzw. 12.1 derjenigen Verschließerkonen 11 und 12 hinein, die nicht mit einer Spindel 8 in Eingriff stehen bzw. sich in einer Bereitstellungsposition befinden, sodass auch diese augenblicklich nicht verwendeten Verschließerkonen 11 bzw. 12 bezüglich ihrer Kupplungsabschnitte 11.1 und 12.1 eine durch den Vorsprung 9.1 exakt vorgegebene Orientierung oder Drehstellung aufweisen. Hierdurch ist es dann für einen Formatwechsel möglich, durch manuelles oder motorisches Drehen des Werkzeugträgers 10 die in Arbeitsposition befindlichen Verschließerkonen 11 bzw. 12 von den Spindeln 8 abzukoppeln und die anderen Verschließerkonen 12 bzw. 11, die sich bis dahin in der Bereitstellungsposition befunden hatten, an die Spindeln 8 positions- und achsgenau anzukoppeln.

Das Verschließen der Flaschen 1 mit den Verschlüssen 2 erfolgt in der von Verschließmaschinen bekannten Weise. Beispielsweise wird in jeden Verschließerkonus 11 zunächst ein Verschluss 2 eingebracht. Im Anschluss daran wird die betreffende Flasche 1 mittels eines durch eine Hubvorrichtung gesteuert anhebbaren und absenkbaren Behälterträgers 15 mit ihrer Flaschenachse in vertikaler Richtung und achsgleich mit der Achse der Spindel 8 der betreffenden Verschließposition 5 orientiert, von unten her gegen den mit der Spindel 8 antriebsmäßig verbundenen Verschließerkonus 11 bzw. 12 angehoben, sodass der Verschluss 2 dann mit dem über die Spindel 8 vom Antrieb 7 angetriebenen Verschließerkonus 11 bzw. 12 auf das Gewinde 1.1 aufgeschraubt werden kann.

Nach dem Verschließen werden die Flaschen 1 abgesenkt und am Behälterauslauf 3.2 ausgeschleust.

Bei der dargestellten Ausführungsform sind die jeder Verschließposition 5 zugeordneten Behälterträger 15 so ausgebildet, dass die Flaschen 1 beim Verschließen an ihrem Flaschenhals bzw. an einem dort ausgebildeten Flansch 1.2 hängend am Behälterträger 15 gehalten sind. Selbstverständlich sind auch andere Ausgestaltungen der Behälterträger möglich.

Die Erfindung wurde voranstehend an einem Ausführungsbeispiel beschrieben. Es versteht sich, dass zahlreiche Änderungen sowie Abwandlungen möglich sind, ohne dass dadurch der der Erfindung zugrunde liegende Erfindungsgedanke verlassen wird.

So wurde vorstehend davon ausgegangen, dass beim Verschließen die Flaschen 1 mit dem jeweiligen Behälter- oder Flaschenträger 15 von unten her gegen den jeweils verwendeten Verschließerkonus 11 bzw. 12 angehoben werden, während die Verschließerkonen 11 und 12 beim Verschließen eine axiale Bewegung in Richtung ihrer Achsen bzw. in Richtung der Achse der jeweiligen Spindel 8 nicht ausführen. Grundsätzlich besteht aber auch die Möglichkeit, die Verschließerkonen 11 und 12 z.B. jeweils beispielsweise gefedert derart im Werkzeugträger 10 vorzusehen, dass beim Verschließen eine gefederte axiale Bewegung der verwendeten Verschließkonen 11 bzw. 12 möglich ist.

Weiterhin wurde vorstehend davon ausgegangen, dass die Verschließerkonen 11 und 12 für sämtliche Verschließposition 5 in einem gemeinsamen Werkzeugträger 10 drehbar gelagert sind. Grundsätzlich besteht aber auch die Möglichkeit, für jede Verschließposition 5 oder aber eine Gruppe solcher Verschließpositionen jeweils einen eigenen Werkzeugträger vorzusehen, in dem dann die jeweiligen Verschließkonen drehbar angeordnet sind, wobei dann aber bevorzugt sämtliche Werkzeugträger über einen Antrieb gemeinsam für den Formatwechsel betätigt werden.

Ebenfalls erstreckt sich die vorliegende Erfindung auch auf solche Ausgestaltungen, bei welchen die Kupplungsabschnitte 8.1 - abweichend vom in der Figur 6 dargestellten Ausführungsbeispiel - nicht als massives, vollflächiges Element ausgebildet sind. Beispielsweise erstreckt sich der Umfang der vorliegenden Erfindung auch auf solche Ausgestaltungen, bei welchen anstatt des massiven Elementes lediglich zwei Zapfen in die Nut der Verschließerkonen hinein ragen und somit die notwendige Verbindung zwischen Antrieb 7 und Verschließerkonus 11,12 herstellen. Dabei können diese Zapfen beispielsweise mit ihrem oberen Ende innerhalb der Schraubspindel 8 gelagert sein.

### Bezugszeichenliste

- 1: Flasche
- 1.1: Gewinde an der Flaschenmündung
- 1.2: Flaschenflansch
- 2: Verschluss
- 3: Verschließmaschine
- 4: Rotor
- 5: Verschließposition
- 6: Verschließeinheit
- 7: Antrieb
- 8: Schraubspindel
- 8.1: Kupplungsabschnitt
- 8.1.1: Oberflächenseite
- 9: Zentrier- und Arretierring
- 9.1: Steg oder Feder
- 9.1.1: Oberflächenseite des Steges 9.1
- 10: Tragring
- 11, 12: Verschließerkonus
- 11.1, 12.1: Kupplungsabschnitt an der Oberseite der Verschließerkonen
- 13: Führungsbohrung
- 14: Unterbrechung
- 15: Behälterträger

- A: Drehrichtung des Rotors 4
- B: gesteuerte vertikale Hubbewegung der Behälterträger 15
- MA: Maschinenachse

## Patentansprüche

1. Verschließmaschine zum Verschließen von Flaschen oder dergleichen Behältern (1) mit Verschlüssen (2), mit mehreren an einem umlaufenden Rotor (4) gebildeten Verschließpositionen (5) mit jeweils einem Verschließwerkzeugs (11, 12) zum Fixieren des Verschlusses (2) an dem jeweiligen, an der Verschließposition (5) befindlichen Behälter (1), **dadurch gekennzeichnet, dass** jeder Verschließposition (5) wenigstens zwei an einem Werkzeugträger (10) gehaltene Verschließwerkzeuge (11, 12) zugeordnet sind, und dass durch Bewegen des Werkzeugträgers (10) die Verschließwerkzeuge (11, 12) zumindest einer Verschließposition (5) für einen Werkzeug- oder Formatwechsel zwischen einer Arbeitsposition, in der das Verschließwerkzeug das Fixieren der Verschlüsse (2) an den Behältern (1) bewirkt und einer Bereitstellungsposition bewegbar sind.

2. Verschließmaschine nach Anspruch 1, **gekennzeichnet durch** einen Antrieb (7) für die Verschließwerkzeuge (11, 12) an jeder Verschließposition (5), wobei die Verschließwerkzeuge (11, 12) in der Arbeitsposition zumindest während des Fixierens der Verschlüsse (2) an den Behältern (1) mit dem Antrieb (7) in Eingriff stehen und in der Bereitstellungsposition vom Antrieb (7) abgekoppelt sind.

3. Verschließmaschine nach Anspruch 1 oder 2, **dadurch gekennzeichnet, dass** der Antrieb (7) jeder Verschließposition (5) von einem Antriebsmotor und einer, von diesem angetriebenen Spindel (8) gebildet ist.

4. Verschließmaschine nach einem der vorhergehenden Ansprüche, **dadurch gekennzeichnet, dass** die Verschließwerkzeuge (11, 12) im Werkzeugträger (10) axial verschiebbar vorgesehen sind.

5. Verschließmaschine nach einem der vorhergehenden Ansprüche, **dadurch gekennzeichnet, dass** der Werkzeugträger (10) in eine Achsrichtung tangential zur Drehbewegung (A) des Rotors (4) für den Werkzeugwechsel bewegbar ist.

6. Verschließmaschine nach Anspruch 5, **dadurch gekennzeichnet, dass** der Werkzeugträger (10) ein Ring (10) oder ein Ringsegment ist, welcher bzw. welches achsgleich mit der Maschinenachse (MA) angeordnet ist.

7. Verschließmaschine nach einem der vorhergehenden Ansprüche,
**gekennzeichnet durch** Kupplungsmittel (8.1, 11.1, 12.1) zum antriebsmäßigen Verbinden des in der Arbeitsposition befindlichen Verschließwerkzeugs (11, 12) mit dem Antrieb (7).

8. Verschließmaschine nach einem der vorhergehenden Ansprüche, **dadurch gekennzeichnet, dass** die Kupplungsmittel jeweils von einem Kupplungsabschnitt (8.1) an den Spindeln (8) sowie von einem passenden Kupplungsabschnitt (11.1, 12.1) an den Verschließwerkzeugen (11, 12) gebildet sind.

9. Verschließmaschine nach einem der vorhergehenden Ansprüche,
**gekennzeichnet durch** Mittel (9.1) zum Arretieren der in der Bereitstellungsposition befindlichen Verschließwerkzeuge (11, 12) gegen Bewegungen, insbesondere gegen Drehbewegungen in einer vorgegebenen Position.

## Claims

1. Closing machine for closing bottles or similar containers (1) with closures (2), said closing machine having a plurality of closing positions (5) formed on a rotating rotor (4) each with a closing tool (11, 12) for securing the closure (2) on the respective container (1) located at the closing position (5), **characterized in that** each closing position (5) has associated therewith at least two closing tools (11, 12) which are held at a tool support (10), and **in that** by moving the tool support (10) the closing tools (11, 12) of at least one closing position (5) can be moved for a tool or format change between an operating position in which the closing tool effects the securing of the closures (2) on the containers (1) and a standby position.

2. Closing machine according to Claim 1, **characterized by** a drive (7) for the closing tools (11, 12) at each closing position (5), wherein the closing tools (11, 12) are in engagement with the drive (7) in the operating position at least during the securing of the closures (2) to the containers (1) and are decoupled from the drive (7) in the standby position.

3. Closing machine according to Claim 1 or 2, **characterized in that** the drive (7) of each closing position (5) is formed by a drive motor and a spindle (8) that is driven by said drive motor.

4. Closing machine according to one of the preceding claims, **characterized in that** the closing tools (11, 12) are provided so as to be axially displaceable in the tool support (10).

5. Closing machine according to one of the preceding claims, **characterized in that** for the tool change the tool support (10) is moveable in an axial direction in a tangential manner relative to the rotational movement (A) of the rotor (4).

6. Closing machine according to claim 5, **characterized in that** the tool support (10) is a ring (10) or a ring segment, which is located in an equi-axial manner to the machine axis (MA).

7. Closing machine according to one of the preceding claims, **characterized by** coupling means (8.1, 11.1, 12.1) for the driving connection between the closing tool (11, 12) located in the operating position and the drive (7).

8. Closing machine according to one of the preceding claims, **characterized in that** the coupling means are formed in each case by a coupling portion (8.1) on the spindles (8) and by a suitable coupling portion (11.1, 12.1) on the closing tools (11, 12).

9. Closing machine according to one of the preceding claims, **characterized by** means (9.1) for locking the closing tools (11, 12) located in the standby position against movements, in particular against rotational movements, in a predetermined position.

## Revendications

1. Capsuleuse pour la fermeture de bouteilles ou récipients similaires (1) avec des obturateurs (2), avec plusieurs positions de fermeture (5) formées sur un rotor (4) tournant avec respectivement un outil de fermeture (11, 12) pour la fixation de l'obturateur (2) sur le récipient (1) respectif, se trouvant sur la position de fermeture (5), **caractérisée en ce qu'**à chaque position de fermeture (5) sont associés au moins deux outils de fermeture (5) tenus sur un porte-outil (10), et **en ce que** par le déplacement du porte-outil (10), les outils de fermeture (11, 12) d'au moins une position de fermeture (5) peuvent se déplacer pour un changement d'outil ou de format entre une position de travail, dans laquelle l'outil de fermeture provoque la fixation des obturateurs (2) sur les récipients (1) et une position de mise à disposition.

2. Capsuleuse selon la revendication 1, **caractérisée par** un entraînement (7) pour les outils de fermeture (11, 12) sur chaque position de fermeture (5), les outils de fermeture (11, 12) se trouvant en engagement avec l'entraînement (7) dans la position de travail au moins pendant la fixation des obturateurs (2) sur les récipients (1) et étant désaccouplés de l'entraînement (7) dans la position de mise à disposition.

3. Capsuleuse selon la revendication 1 ou 2, **caractérisée en ce que** l'entraînement (7) de chaque position de fermeture (5) est formé par un moteur d'entraînement et une broche (8) entraînée par celui-ci.

4. Capsuleuse selon l'une quelconque des revendications précédentes, **caractérisée en ce que** les outils de fermeture (11, 12) sont prévus de manière à pouvoir se déplacer axialement dans le porte-outil (10).

5. Capsuleuse selon l'une quelconque des revendications précédentes, **caractérisée en ce que** le porte-outil (10) peut être déplacé dans un sens axial tangentiellement au mouvement de rotation (A) du rotor (4) pour le changement d'outil.

6. Capsuleuse selon la revendication 5, **caractérisée en ce que** le porte-outil (10) est un ànneau (10) ou un segment d'anneau dont l'axe est disposé de manière identique à l'axe de la machine (MA).

7. Capsuleuse selon l'une quelconque des revendications précédentes, **caractérisée par** des moyens d'accouplement (8.1, 11.1, 12.1) pour relier en entraînement l'outil de fermeture (11, 12) se trouvant en position de travail à l'entraînement (7).

8. Capsuleuse selon l'une quelconque des revendications précédentes, **caractérisée en ce que** les moyens d'accouplement sont formés respectivement par une section d'accouplement (8.1) sur les broches (8) ainsi que par une section d'accouplement (11.1, 12.1) adaptée sur les outils de fermeture (11, 12).

9. Capsuleuse selon l'une quelconque des revendications précédentes, **caractérisée par** des moyens (9.1) pour bloquer les outils de fermeture (11, 12) se trouvant en position de mise à disposition contre tout déplacement, en particulier contre des déplacements de rotation dans une position prédéfinie.
